# FASCICULE DE BREVET EUROPEEN

(11) **EP 1 234 937 B1**
(45) Date de publication et mention de la délivrance du brevet: **16.06.2004**
(21) Numéro de dépôt: 02075782.9
(22) Date de dépôt: 22.02.2002
(51) Int. Cl.: E05B 65/12

(54) **Serrure électrique à actionnement de secours**
Elektrisches Schloss mit Notfallbetätigung
Electrical latch with an emergency actuation

(30) Priorité: 22.02.2001 FR 0102426
(43) Date de publication de la demande: 28.08.2002
(73) Titulaire: VALEO SECURITE HABITACLE S.A.S., 94042 Créteil Cédex (FR)
(72) Inventeur: Dejean, Philippe, 76390 Nullemont (FR); Jacquinet, Philippe, 94042 Créteil (FR)
(74) Mandataire: Hervouet, Sylvie

(56) Documents cités:
- EP-A- 0 812 972
- GB-A- 2 320 943

## Description

La présente invention concerne une serrure électrique pour ouvrant de véhicule automobile, notamment pour un hayon de coffre, selon le préambule de la revendication 1. Une telle serrure est connue du document EP 812 972 A2.

On connaît par EP 812 972 A2 une serrure électrique pour ouvrant de véhicule automobile, qui comporte un pêne rotatif en forme de fourche, mobile entre une position d'ouverture et une position de fermeture, dans laquelle le pêne est apte à retenir une gâche, un cliquet pivotant soumis à un rappel élastique qui le pousse vers une position de retenue, dans laquelle le cliquet est apte à coopérer avec au moins un cran du pêne pour retenir le pêne en position de fermeture, et une chaîne cinématique motorisée comprenant un actionneur électrique, une roue entraînée en rotation par ledit actionneur et au moins un maneton porté de manière fixe par la roue, le maneton faisant saillie par rapport à la roue. Au cours de la course de rotation de la roue, ledit maneton agit par l'intermédiaire d'un entraîneur sur ledit cliquet de manière à l'écarter de la position de retenue et à provoquer l'ouverture de la serrure.

De manière connue également, une serrure de ce type peut comporter un moyen de commande manuel apte à coopérer directement ou indirectement avec le cliquet pour ouvrir la serrure.

Ces serrures présentent des inconvénients : en cas de blocage inopiné de la chaîne cinématique motorisée, par exemple par défaillance de l'actionneur électrique, par défaillance de l'alimentation électrique de l'actionneur ou par défaillance d'une pièce mécanique de la chaîne cinématique motorisée, les manetons peuvent se trouver bloqués dans une position dans laquelle ils gênent les mouvements du cliquet dans le sens de l'ouverture ou de la fermeture, ou dans les deux sens, de sorte que la serrure ne peut plus être respectivement ouverte ou fermée. Il en découle un manque de sécurité de ces serrures en cas de défaillance de la chaîne cinématique motorisée, l'ouvrant du véhicule portant la serrure défaillante ne pouvant alors plus être respectivement ouvert ou fermé.

L'invention a pour but de proposer une serrure électrique ne présentant pas les inconvénients précités.

Pour cela, l'invention fournit une serrure électrique pour ouvrant de véhicule automobile, ladite serrure comportant un pêne rotatif en forme de fourche, mobile entre une position d'ouverture et une position de fermeture, dans laquelle ledit pêne est apte à retenir une gâche, un cliquet pivotant soumis à un rappel élastique qui le pousse vers une position de retenue, dans laquelle ledit cliquet est apte à coopérer avec au moins un cran dudit pêne pour retenir ledit pêne en position de fermeture; ladite serrure comportant une chaîne cinématique motorisée comprenant un actionneur électrique, une roue entraînée en rotation par ledit actionneur et au moins un maneton porté par ladite roue, ledit maneton faisant saillie par rapport à ladite roue pendant au moins une partie active d'une course de rotation de ladite roue, pendant laquelle partie active ledit maneton agit directement ou indirectement sur ledit cliquet de manière à l'écarter de ladite position de retenue pour provoquer l'ouverture de ladite serrure, caractérisée en ce que ladite serrure comporte un moyen de commande manuel apte à coopérer directament ou indirectament avec ledit cliquet pour ouvrir ladite serrure et par le fait que ledit maneton est monté mobile en translation par rapport à ladite roue, ledit maneton étant apte à s'escamoter dans ladite roue lors d'une ouverture manuelle de ladite serrure pour débrayer ladite chaîne cinématique motorisée par rapport audit cliquet, de sorte que ladite serrure reste apte à être ouverte et fermée manuellement en cas de blocage de ladite chaîne cinématique motorisée.

Avantageusement, la serrure selon l'invention comporte une rampe pour provoquer une translation dudit maneton au cours de la course de rotation de ladite roue.

Avantageusement, ledit maneton comporte un corps engagé à travers ladite roue, une extrémité inférieure dudit corps étant apte à prendre appui sur ladite rampe.

Avantageusement, ledit maneton porte un embout sur ladite extrémité inférieure de corps pour limiter une friction dudit corps sur ladite rampe.

De préférence, un moyen de rappel élastique rappelle ledit maneton vers ladite rampe.

De préférence, la face inférieure de ladite roue présente un logement en couronne autour de son axe pour recevoir ladite rampe.

Selon une caractéristique particulière de l'invention, ladite translation s'effectue sensiblement parallèlement à l'axe de ladite roue, ladite rampe étant hélicoïdale, ou bien ladite translation s'effectue sensiblement radialement par rapport à ladite roue, ladte rampe étant en spirale.

Avantageusement, ladite rampe présente une section inclinée parcourue par ladite extrémité inférieure de corps depuis une extrémité basse vers une extrémité haute avant ladite partie active de course de rotation, de manière faire sortir ledit mancton en saillie par rapport à ladite roue.

Avantageusement, ladite rampe présente une section basse située dans la continuité de ladite extrémité basse de section inclinée et reliée à ladite extrémité haute par une marche.

De préférence, ladite marche est agencée sensiblement au début de ladite partie active de course du maneton, ladite section basse étant agencée sensiblement au droit de ladite partie active de course du maneton.

Selon une autre caractéristique de l'invention, la serrure comporte un organe intermédiaire d'entraînement agencé de manière à relier ladite chaîne cinématique motorisée audit cliquet, ledit organe intermédiaire d'entraînement étant mobile entre une position de repos, dans laquelle un bras dudit organe intermédiaire d'entraînement coupe la course dudit maneton et une position active, dans laquelle ledit organe intermédiaire d'entraînement écarte ledit cliquet de ladite position de retenue de manière à ouvrir ladite serrure, ledit maneton poussant ledit bras au cours de ladite partie active de course de manière à déplacer ledit organe intermédiaire d'entraînement de ladite position de repos à ladite position active.

Avantageusement, ledit maneton comporte une tête apte à prendre appui sur ledit bras pour retenir ledit maneton en saillie par rapport à ladite roue pendant ladite partie active de course du maneton.

De préférence, ledit moyen de commande manuel est apte à coopérer avec ledit organe intermédiaire d'entraînement pour le déplacer à ladite position active, de sorte qu'en cas d'arrêt dudit actionneur électrique, un déplacement manuel dudit organe intermédiaire d'entraînement est apte à retirer ledit bras du dessous de ladite tête pour escamoter ledit maneton dans ladite roue.

Avantageusement, ledit maneton entre en contact avec ledit bras sensiblement au moment de franchir ladite marche, ledit maneton étant retenu par sa tête en appui sur ledit bras et n'étant pas en contact avec ladite rampe après franchissement de ladite marche.

De préférence, à la fin de ladite partie active de course dudit maneton, ledit bras échappe audit maneton, ledit maneton retombant sur ladite rampe sensiblement à l'extrémité basse de ladite section inclinée.

Avantageusement, le parcours de ladite section inclinée correspond à une partie inactive de la course de rotation du maneton dans laquelle ledit maneton ne coopère pas avec ledit organe intermédiaire d'entraînement.

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence au dessin annexé. Sur ce dessin :
- la figure 1 est une vue partielle en perspective d'une serrure selon l'invention en position fermée, la chaîne cinématique motorisée étant au début de sa course d'ouverture,
- la figure 2 est une vue en perspective éclatée montrant une roue dentée, un maneton, un ressort de rappel et une rampe de la serrure de la figure 1,
- la figure 3 est une vue analogue à la figure 1 à une étape intermédiaire de la course d'ouverture de la chaîne cinématique motorisée,
- la figure 4 est une vue plane des organes de cinématique de la serrure selon la flèche IV de la figure 3,
- la figure 5 est une vue analogue à la figure 3 à une étape d'ouverture de secours de la serrure,
- la figure 6 est une vue plane des organes de cinématique de la serrure selon la flèche VI de la figure 5.

En référence à la figure 1, la serrure comporte un boîtier monobloc non représenté, par exemple en plastique moulé, présentant deux ailes agencées perpendiculairement en forme d'un L. Une aile de base forme une paroi d'un compartiment de rétention de la serrure qui contient les organes de rétention, à savoir le pêne 7 et le cliquet 8 mobiles en rotation autour de leurs axes respectifs 13a et 13b.

Un ressort de rappel non représenté rappelle le pêne 7 vers sa position d'ouverture. Un autre ressort de rappel 14 rappelle le cliquet 8 vers sa position de retenue du pêne 7. Le pêne 7 est du type à fourche et surmoulé de plastique. Sur une branche de la fourche du pêne 7, deux crans 7a et 7b sont dénudés pour éviter l'éclatement du surmoulage lors du contact de ces crans 7a et 7b avec le cliquet 8, un tel éclatement pouvant engendrer des frottements du pêne 7 sur le boîtier. A la position de fermeture de la serrure, le cran 7a vient en contact avec une dent 8a du cliquet 8 pour retenir le pêne 7 en position fermée. Le cran 7b vient en contact avec ladite dent 8a lorsque la serrure est semi-ouverte.

Une deuxième aile du boîtier (non représentée) porte les organes de cinématique de la serrure, à savoir un levier intermédiaire d'ouverture 21 monté en rotation autour d'un axe perpendiculaire à ladite aile, un levier d'ouverture extérieur 22 monté en rotation autour du même axe, et la chaîne cinématique motorisée de la serrure comprenant un moteur électrique 23 dont l'arbre 33 parallèle à la deuxième aile porte une vis sans fin 34 engrenant sur le bord denté 35 d'une roue 31.

Le levier intermédiaire d'ouverture 21 comporte quatre bras 21a, 21b, 21c et 21d s'étendant chacun sensiblement radialement depuis l'axe de rotation 20 du levier 21. Le bras 21a présente une extrémité coudée vers la partie d'extrémité 26 du bras 16. Lorsque le levier intermédiaire d'ouverture 21 est tourné depuis sa position de repos, visible à la figure 1, dans le sens de l'ouverture de la serrure, représenté par la flèche G1, le bras 21a repousse la partie d'extrémité 26 du bras 16 et fait tourner le cliquet 8 vers sa position d'ouverture. Un ressort de rappel 24 monté autour de l'axe 20 rappelle le levier 21 vers sa position de repos.

Le bras 21b agencé sensiblement à 90° du bras 21a dans le sens de l'ouverture présente une patte d'extrémité 21e recourbée perpendiculairement selon un bord latéral du bras 21b. A la position de repos, le bras 21b est sensiblement superposé au levier d'ouverture extérieur 22. L'extrémité du levier d'ouverture extérieur 22 présente une patte 28 recourbée perpendiculairement destiné à être relié à un système d'actionnement manuel, par exemple une tringle, pour provoquer manuellement l'ouverture de la serrure. Lorsqu'il est actionné manuellement dans le sens d'ouverture, selon la flèche G1, le levier d'ouverture extérieur 22 vient buter latéralement sur la patte d'extrémité 21e de manière à entraîner le levier intermédiaire d'ouverture 21 vers sa position active.

Le bras 21c est sensiblement diamétralement opposé au bras 21b. Comme mieux visible à la figure 4, le bras 21c présente une première partie 29 coudée sensiblement parallèlement à l'axe 20 vers le haut par rapport au support du levier 21 et une deuxième partie 30 coudée perpendiculairement par rapport à la première partie 29 pour s'étendre parallèlement au support du levier 21 au-dessus de la roue dentée 31 montée en rotation autour d'un axe 32 parallèle à l'axe 20.

Le moteur 23 est à sens de rotation unique de manière à entraîner la roue dentée 31 dans le sens de la flèche G2, opposé au sens d'ouverture G1 du levier 21.

En référence à la figure 2, la roue dentée 31 comporte un corps 36 en forme de disque portant à sa périphérie le bord denté 35 en forme de jupe. Sous le corps 36, un logement 37 en forme de couronne est défini entre l'axe de rotation 32 et la jupe 35. Le support (non représenté) de la roue dentée 31 porte à l'aplomb du logement 37 une rampe hélicoïdale 38 qui se loge dans le logement 37 lorsque la roue 31 est mise en place sur ledit support.

La rampe 38 présente la forme d'un tore de section rectangulaire dont la hauteur varie le long de sa périphérie. Parcourue dans le sens de rotation G2 de la roue 31, la rampe 38 présente successivement une section basse 39 de hauteur sensiblement constante s'étendant sur un secteur angulaire a, par exemple de sensiblement 90°, correspondant à la partie de plus faible hauteur de la rampe 38. La section basse 39 se prolonge d'une section inclinée 40 s'étendant sur un secteur angulaire qui complète le secteur angulaire a à un tour, par exemple de sensiblement 270°. La hauteur de la section inclinée 40 croît continûment depuis la hauteur de la section basse 39 jusqu'à une hauteur maximale, par exemple sensiblement double de la hauteur de la section basse 39. Le sommet 41 de la section inclinée 40 est relié à la section basse 39 par une marche verticale 42.

La roue dentée 31 comporte, surmoulé sur le corps 36, un bloc saillant 46 comportant une première nervure circulaire 47 entourant l'axe 32 et une seconde nervure circulaire 48 entourant un alésage 49 ménagé dans le corps 36 et destiné à recevoir le corps cylindrique 45 d'un maneton 43 pour le guider en translation parallèlement à l'axe 32. Le maneton 43 comporte une tête 44 sensiblement en forme de disque à l'extrémité supérieure de la tige 45. La tête 44 a un diamètre supérieur à celui de l'alésage 49.

La tige 45 du maneton 43 traverse le corps 36 de la roue 31. Son extrémité inférieure en saillie dans le logement 37 porte un embout 50 emmanché fixement sur la tige 45 et présentant une face d'extrémité 51 destinée à venir en contact glissant avec la rampe 38. Un ressort de rappel 52 est engagé sur la tige 45 du maneton dans le logement 37 avec une extrémité en appui sur la face inférieure du corps 36 et l'autre extrémité sur l'embout 50, de manière à exercer un effort de rappel sur le maneton 43 en direction de la rampe 38.

Le fonctionnement de la serrure électrique va maintenant être expliqué. La serrure étant initialement fermée, comme visible à la figure 1, le pêne 7 est retenu par le cliquet 8, le cliquet 8 est maintenu fermé par son ressort de rappel, le levier intermédiaire 21 est maintenu en position de repos par le ressort 24 de manière que le bras 21a ne touche pas le cliquet et que le bras 21c s'étend au-dessus de la roue 31 à proximité du maneton 43, de sorte que la tête 44 chevauche la partie 30. A sa position initiale, le maneton 43 est sensiblement au droit du sommet 41 de la rampe 38 avec l'extrémité inférieure de la tige 45 en appui sur le sommet 41. La hauteur maximale de la rampe est choisie de manière que la tige 45 fasse saillie au-dessus de la roue 31, la tête 44 étant au-dessus de la deuxième partie 30 du bras 21c. Le moteur 43 est apte à être commandé d'une manière connue en soi pour faire effectuer un tour complet à la roue dentée 31 dans le sens G2 afin d'ouvrir la serrure.

En référence à la figure 3, le moteur 23 est omis. Au début de la course de rotation de la roue 31, la tige 45 entre en contact latéralement avec le bord 53 de la deuxième partie 30 du bras 21c, ce qui marque le début de la partie active de la course du maneton. Sensiblement au même instant, le maneton 43 franchit la marche 42 de la rampe. En tournant, le maneton fait pivoter le levier intermédiaire 21 dans le sens G1 en glissant contre le bord latéral 53. Le levier intermédiaire 21 fait tourner le cliquet 8 dans le sens de l'ouverture G3 par contact entre la branche 21a et la partie d'extrémité 26. Dès le franchissement de la marche 42, la tige 45 n'est plus maintenue par son extrémité inférieure et commence à s'escamoter vers la section basse de la rampe 38 sous l'effet du ressort 52. La tête 44 chevauchant le bras 21c, elle prend appuie sur celui-ci et arrête le mouvement de descente du maneton 43.

La rotation de la roue dentée continuant, le maneton pousse le levier intermédiaire 21 qui pousse le cliquet 8 jusqu'à libérer le pêne 7, lequel pivote en position d'ouverture sous l'effet de son ressort de rappel ou d'un déplacement de l'ouvrant sur lequel la serrure est montée par rapport à la gâche (non représentée), de sorte que la serrure s'ouvre. Après ouverture de la serrure, le maneton atteint l'extrémité 54 du bras 21c, le levier intermédiaire 21 est en position de pivotement maximal dans le sens G1. Lorsque le maneton a franchi l'extrémité 54, la tête 44 s'échappe du bras 21c de sorte que le maneton 43 retombe sur la rampe 38 sous l'effet du ressort 52, sensiblement à l'extrémité basse de la section inclinée 40. Le levier intermédiaire 21 n'étant plus en contact avec le maneton 43, il revient à sa position de repos sous l'effet du ressort 24. La retombée du maneton 43 marque la fin de la partie active de sa course. Ainsi, la section basse 39 de la rampe 38 est agencée sensiblement au droit de toute la course active du maneton 43.

La course de rotation de la roue dentée 31 se poursuit jusqu'à accomplissement du tour complet, le maneton étant poussé progressivement vers le haut par son extrémité inférieure en butée sur la section inclinée 40 de la rampe 38. Sur cette partie de course, le maneton est inactif. A la fin du tour, le maneton 43 et le levier 21 sont revenus dans leur positions initiales respectives.

En variante, la position initiale du maneton 43 n'est pas nécessairement au droit du sommet 41 de la rampe 38 et peut être à un niveau quelconque de la section inclinée 40.

De manière connue en soi, un levier d'arrêt non représenté est monté coaxialement au levier intermédiaire 21 pour arrêter le moteur 23 à l'issue d'un tour complet de la roue 31.

Un mode d'actionnement de secours de la serrure va maintenant être décrit en référence aux figures 5 et 6.

En référence à la figure 5, la roue dentée a commencé son cycle d'ouverture sous l'action du moteur 23, omis à la figure 5, et s'est arrêtée pendant la course active du maneton 43. Le maneton 43 ayant franchi la marche 42 est retenu par la tête 44 sur le bras 21c. Le levier intermédiaire 21 a tourné et poussé le cliquet 8, mais pas assez pour libérer le pêne 7, dont le cran 7a bute sur la dent 8a du cliquet 8. La roue dentée 31 est bloquée dans cette position par suite d'une défaillance du moteur électrique, d'une défaillance de l'alimentation électrique, ou d'une autre cause accidentelle.

En effectuant manuellement une traction, indiquée par la flèche T, sur le levier d'ouverture extérieur 22, il est possible de faire pivoter le levier intermédiaire 21 dans le sens G1 jusqu'à provoquer l'ouverture de la serrure. Lors de ce pivotement du levier intermédiaire 21, le bras 21c s'échappe du dessous de la tête 44 du maneton 43, ledit maneton étant immobilisé avec la roue 31. Le maneton 43 s'escamote sous l'effet du ressort 52. Le maneton 43 est au droit de la section basse 39 de la rampe 38. La hauteur de la section basse 39 est choisie assez faible pour que la tige 45 s'escamote complètement dans la roue 31 sans entrer en contact avec la rampe 38 jusqu'à ce que la tête 44 vienne en appui sur la nervure 48, comme visible à la figure 6. Ainsi, le maneton en position escamotée ne coopère plus avec le levier intermédiaire 21, lequel peut pivoter librement au-dessus de la tête 44. Le levier intermédiaire 21 est complètement débrayé de la chaîne cinématique motorisée de sorte que la serrure reste fonctionnelle et apte à être ouverte et fermée manuellement.

La largeur de la tête 44 peut être choisie d'une taille assez petite pour permettre un escamotage du maneton 43 dès une rotation de quelques degrés du levier intermédiaire 21 dans le sens G1, par exemple de 10°. Ainsi, l'amplitude du mouvement de traction T nécessaire pour libérer la tête du maneton 43, et donc débrayer le levier intermédiaire 21 du moteur 23, peut être choisie inférieure à l'amplitude de mouvement nécessaire pour provoquer l'ouverture du cliquet 8. La serrure n'a donc pas forcément besoin d'être ouverte pour redevenir manuellement fonctionnelle.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention telle que revendiquée. Notamment, le mouvement de translation du maneton peut être orienté dans une direction quelconque. Ce mouvement de translation du maneton n'est pas nécessairement rectiligne et peut, par exemple, se combiner à un mouvement de translation circulaire ou à un mouvement de rotation.

## Revendications

1. Serrure électrique pour ouvrant de véhicule automobile, ladite serrure comportant un pêne (7) rotatif en forme de fourche, mobile entre une position d'ouverture et une position de fermeture, dans laquelle ledit pêne (7) est apte à retenir une gâche, et un cliquet (8) pivotant soumis à un rappel élastique qui le pousse vers une position de retenue, dans laquelle ledit cliquet (8) est apte à coopérer avec au moins un cran (7a) dudit pêne (7) pour retenir ledit pêne (7) en position de fermeture; ladite serrure comportant une chaîne cinématique motorisée (23,31,43) comprenant un actionneur électrique (23), une roue (31) entraînée en rotation par ledit actionneur (23) et au moins un maneton (43) porté par ladite roue (31), ledit maneton (43) faisant saillie par rapport à ladite roue (31) pendant au moins une partie active d'une course de rotation de ladite roue (31), pendant laquelle partie active ledit maneton (43) agit directement ou indirectement sur ledit cliquet (8) de manière à l'écarter de ladite position de retenue pour provoquer l'ouverture de ladite serrure, **caractérisée en ce que** ladite serrure comporte un moyen de commande manuel (22) apte à coopérer directament ou indirectament avec ledit cliquet (8) pour ouvrir ladite serrure et par le fait que ledit maneton (43) est monté mobile en translation par rapport à ladite roue (31), ledit maneton (43) étant apte à s'escamoter dans ladite roue (31) lors d'une ouverture manuelle de ladite serrure pour débrayer ladite chaîne cinématique motorisée (23,31,43) par rapport audit cliquet (8), de sorte que ladite serrure reste apte à être ouverte et fermée manuellement en cas de blocage de ladite chaîne cinématique motorisée (23,31,43).

2. Serrure selon la revendication 1, **caractérisée par le fait qu'**elle comporte une rampe (38) pour provoquer une translation dudit maneton au cours de la course de rotation de ladite roue.

3. Serrure selon la revendication 2, **caractérisée par le fait que** ledit maneton (43) comporte un corps (45) engagé à travers ladite roue, une extrémité inférieure dudit corps étant apte à prendre appui sur ladite rampe (38).

4. Serrure selon la revendication 3, **caractérisée par le fait que** ledit maneton (43) porte un embout (50) sur ladite extrémité inférieure de corps pour limiter une friction dudit corps sur ladite rampe.

5. Serrure selon l'une des revendications 2 à 4, **caractérisée par le fait qu'**un moyen de rappel élastique (52) rappelle ledit maneton vers ladite rampe.

6. Serrure selon l'une des revendications 2 à 5, **caractérisée par le fait que** la face inférieure de ladite roue présente un logement (37) en couronne autour de son axe (32) pour recevoir ladite rampe (38).

7. Serrure selon l'une des revendications 2 à 6, **caractérisée par le fait que** ladite translation s'effectue sensiblement parallèlement à l'axe (32) de ladite roue, ladite rampe (38) étant hélicoïdale.

8. Serrure selon l'une des revendications 2 à 6, **caractérisée par le fait que** ladite translation s'effectue sensiblement radialement par rapport à ladite roue, ladite rampe étant en spirale.

9. Serrure selon les revendications 3 et 7 prises en combinaison, **caractérisée par le fait que** ladite rampe (38) présente une section inclinée (40) parcourue par ladite extrémité inférieure de corps (50) depuis une extrémité basse vers une extrémité haute (41) avant ladite partie active de course de rotation, de manière faire sortir ledit maneton en saillie par rapport à ladite roue (31).

10. Serrure selon la revendication 9, **caractérisée par le fait que** ladite rampe (38) présente une section basse (39) située dans la continuité de ladite extrémité basse de section inclinée et reliée à ladite extrémité haute par une marche (42).

11. Serrure selon la revendication 10, **caractérisée par le fait que** ladite marche (42) est agencée sensiblement au début de ladite partie active de course du maneton, ladite section basse (39) étant agencée sensiblement au droit de ladite partie active de course du maneton.

12. Serrure selon l'une des revendications 1 à 11, **caractérisée par le fait qu'**elle comporte un organe intermédiaire d'entraînement (21) agencé de manière à relier ladite chaîne cinématique motorisée (23, 31, 43) audit cliquet (8), ledit organe intermédiaire d'entraînement étant mobile entre une position de repos, dans laquelle un bras (21c, 30) dudit organe intermédiaire d'entraînement coupe la course dudit maneton (43) et une position active, dans laquelle ledit organe intermédiaire d'entraînement écarte ledit cliquet (8) de ladite position de retenue de manière à ouvrir ladite serrure, ledit maneton poussant ledit bras (21c, 30) au cours de ladite partie active de course de manière à déplacer ledit organe intermédiaire d'entraînement (21) de ladite position de repos à ladite position active.

13. Serrure selon la revendication 12, **caractérisée par le fait que** ledit maneton comporte une tête (44) apte à prendre appui sur ledit bras (21c, 30) pour retenir ledit maneton (43) en saillie par rapport à ladite roue (31) pendant ladite partie active de course du maneton.

14. Serrure selon la revendication 13, **caractérisée par le fait que** ledit moyen de commande manuel (22) est apte à coopérer avec ledit organe intermédiaire d'entraînement (21) pour le déplacer à ladite position active, de sorte qu'en cas d'arrêt dudit actionneur électrique (23), un déplacement manuel dudit organe intermédiaire d'entraînement est apte à retirer ledit bras (21c, 30) du dessous de ladite tête (44) pour escamoter ledit maneton (43) dans ladite roue (31).

15. Serrure selon les revendications 11 et 14 prises en combinaison, **caractérisée par le fait que** ledit maneton (43) entre en contact avec ledit bras (30) sensiblement au moment de franchir ladite marche (42), ledit maneton étant retenu par sa tête (44) en appui sur ledit bras (30) et n'étant pas en contact avec ladite rampe (38) après franchissement de ladite marche (42).

16. Serrure selon la revendication 15, **caractérisée par le fait qu'**à la fin de ladite partie active de course dudit maneton (43), ledit bras (21c) échappe audit maneton, ledit maneton retombant sur ladite rampe (38) sensiblement à l'extrémité basse de ladite section inclinée (40).

17. Serrure selon la revendication 16, **caractérisée par le fait que** le parcours de ladite section inclinée (40) correspond à une partie inactive de la course de rotation du maneton (43) dans laquelle ledit maneton ne coopère pas avec ledit organe intermédiaire d'entraînement (21).

## Claims

1. Electric latch for a car door, said latch comprising a rotary bolt (7) in the form of a fork, able to move between an open position and a closed position, in which the said bolt (7) is able to hold a keeper, and a pivoting catch (8) subjected to an elastic return which pushes it towards a holding position, in which the said catch (8) is able to cooperate with at least one notch (7a) of said bolt (7) in order to hold said bolt (7) in the closed position; said latch comprising a motorised kinematic chain comprising an electrical actuator (23), a wheel (31) driven in rotation by said actuator (23) and at least one crank (43) carried by said wheel (31), said crank (43) projecting with respect to said wheel (31) for at least an active part of a rotation travel of said wheel (31), during which active part said crank (43) acts directly or indirectly on said catch (8) so as to move it away from said holding position in order to cause the opening of said latch, **characterised in that** said latch comprises a manual control means (22) able to cooperate directly or indirectly with said catch (8) in order to open said latch and by the fact that said crank (43) is mounted so as to be able to move in translation with respect to said wheel (31), said crank (43) being able to retract into said wheel (31) when said latch is opened manually in order to disengage said motorised kinematic chain (23, 31, 43) with respect to said catch (8), so that said latch remains able to be opened and closed manually in the event of locking of said motorised kinematic chain (23, 31, 43).

2. Latch according to Claim 1, **characterised by** the fact that it comprises a ramp (34) for causing a translation of the said crank during the rotation travel of the said wheel.

3. Latch according to Claim 2, **characterised by** the fact that the said crank (43) comprises a body (45) engaged through the said wheel, a bottom end of the said body being able to bear on the said ramp (38).

4. Latch according to Claim 3, **characterised by** the fact that the said crank (43) carries an end piece (50) on the said bottom end of the body in order to limit friction of the said body on the said ramp.

5. Latch according to one of Claims 2 to 4, **characterised by** the fact that an elastic return means (52) returns the said crank towards the said ramp.

6. Latch according to one of Claims 2 to 5, **characterised by** the fact that the bottom face of the said wheel has a ring-shaped housing (37) around its axis (32) in order to receive the said ramp (38).

7. Latch according to one of Claims 2 to 6, **characterised by** the fact that the said translation takes place substantially parallel to the axis (32) of the said wheel, the said ramp (38) being helical.

8. Latch according to one of Claims 2 to 6, **characterised by** the fact that the said translation is effected substantially radially with respect to the said wheel, the said ramp being in a spiral.

9. Latch according to Claims 3 and 7 taken in combination, **characterised by** the fact that the said ramp (38) has an inclined section (40) travelled over by the said bottom end of the body (50) from a bottom end towards a top end (41) before the said active rotation travel part, so as to make the said projecting crank emerge with respect to the said wheel (51).

10. Latch according to Claim 9, **characterised by** the fact that the said ramp (38) has a bottom section (39) situated in line with the said bottom inclined-section end and connected to the said top end by a step (42).

11. Latch according to Claim 10, **characterised by** the fact that the said step (42) is arranged substantially at the start of the said active crank travel part, the said bottom section (39) being arranged substantially in line with the said active crank travel part.

12. Latch according to one of Claims 1 to 11, **characterised by** the fact that it comprises an intermediate drive member (21) arranged so as to connect the said motorised kinematic chain (23, 31, 43) to the said catch (8), the said intermediate drive member being able to move between an idle position in which an arm (21c, 30) of the said intermediate drive member intersects the travel of the said crank (43) and an active position in which the said intermediate drive member moves the said catch (8) away from the said holding position so as to open the said latch, the said crank pushing the said arm (21c, 30) during the said active travel part so as to move the said intermediate drive member (21) from the said idle position to the said active position.

13. Latch according to Claim 12, **characterised by** the fact that the said crank comprises a head (44) able to bear on the said arm (21c, 30) in order to hold the said crank (43) projecting with respect to the said wheel (31) during the said active travel part of the crank.

14. Latch according to Claim 13, **characterised by** the fact that the said manual control means (22) is able to cooperate with the said intermediate drive member (21) in order to move it to the said active position, so that, in the event of stoppage of the said electrical actuator (23), a manual movement of the said intermediate drive member is able to withdraw the said arm (21c, 30) from below the said head (44) in order to retract the said crank (43) into the said wheel (31).

15. Latch according to Claims 11 and 14 taken in combination, **characterised by** the fact that the said crank (43) comes into contact with the said arm (30) substantially at the time of crossing the said step (42), the said crank being held by its head (44) in abutment on the said arm (30) and not being in contact with the said ramp (38) after the said step (42) is crossed.

16. Latch according to Claim 15, **characterised by** the fact that, at the end of the said active travel part of the said crank (43), the said arm (21c) escapes from the said crank, the said crank falling back onto the said ramp (38) substantially at the bottom end of the said inclined section (40).

17. Latch according to Claim 16, **characterised by** the fact that the travel of the said inclined section (40) corresponds to an inactive part of the rotation travel of the crank (43) in which the said crank does not cooperate with the said intermediate drive member (21).

## Patentansprüche

1. Elektrisches Schloss für eine Kraftfahrzeugtür, wobei das Schloss einen gabelförmigen, drehbaren Riegel (7) enthält, der zwischen einer Offenstellung und einer Schließstellung beweglich ist, in welcher der Riegel (7) eine Zuhaltung festhalten kann, sowie eine schwenkbewegliche Sperre (8), die einer elastischen Rückstellkraft unterliegt, welche sie in eine Haltestellung drückt, in der die Sperre (8) mit zumindest einer Rastkerbe (7a) des Riegels (7) zusammenwirken kann, um den Riegel (7) in Schließstellung zu halten, wobei das Schloss eine kinematische Antriebskette (23, 31, 43) enthält, die ein elektrisches Betätigungsglied (23), ein vom Betätigungsglied (23) drehend angetriebenes Rad (31) und zumindest einen Zapfen (43) enthält, der vom Rad (31) getragen wird, wobei der Zapfen (43) zumindest während eines aktiven Teils einer Drehbewegung des Rades (31) bezüglich des Rades (31) vorspringt, bei welchem aktiven Teil der Zapfen (43) direkt oder indirekt auf die Sperre (8) so einwirkt, dass er sie aus der Haltestellung herausbringt, um das Öffnen des Schlosses hervorzurufen, **dadurch gekennzeichnet, dass** das Schloss ein manuelles Steuermittel (22) enthält, das direkt oder indirekt mit der Sperre (8) zusammenwirken kann, um das Schloss zu öffnen, und dass der Zapfen (43) bezüglich des Rades (31) verschiebbar gelagert ist, wobei der Zapfen (43) bei einem manuellen Öffnen des Schlosses in das Rad (31) eingefahren werden kann, um die kinematische Antriebskette (23, 31, 43) bezüglich der Sperre (8) auszurücken, so dass das Schloss in Falle eines Blockierens der kinematischen Antriebskette (23, 31, 43) weiterhin manuell geöffnet und geschlossen werden kann.

2. Schloss nach Anspruch 1, **dadurch gekennzeichnet, dass** es eine Rampe (38) enthält, um eine Verschiebung des Zapfens während der Drehbewegung des Rads hervorzurufen.

3. Schloss nach Anspruch 2, **dadurch gekennzeichnet, dass** der Zapfen (43) einen Körper (45) enthält, der durch das Rad hindurchgreift, wobei ein unteres Ende des Körpers sich an der Rampe (38) abstützen kann.

4. Schloss nach Anspruch 3, **dadurch gekennzeichnet, dass** der Zapfen (43) ein Ansatzstück (50) am unteren Ende des Körpers trägt, um eine Reibung des Körpers an der Rampe zu begrenzen.

5. Schloss nach einem der Ansprüche 2 bis 4, **dadurch gekennzeichnet**, ein elastisches Rückstellmittel (52) den Zapfen zur Rampe zurückstellt.

6. Schloss nach einem der Ansprüche 2 bis 5, **dadurch gekennzeichnet, dass** die Unterseite des Rades eine kranzförmige Aufnahme (37) um seine Achse (32) herum aufweist, um die Rampe (38) aufzunehmen.

7. Schloss nach einem der Ansprüche 2 bis 6, **dadurch gekennzeichnet, dass** die Verschiebung im wesentlichen parallel zur Achse (32) des Rads erfolgt, wobei die Rampe (38) wendelförmig ausgeführt ist.

8. Schloss nach einem der Ansprüche 2 bis 6, **dadurch gekennzeichnet, dass** die Verschiebung im wesentlichen radial zum Rad erfolgt, wobei die Rampe spiralförmig ausgeführt ist.

9. Schloss nach Anspruch 3 und 7 zusammengenommen, **dadurch gekennzeichnet, dass** die Rampe (38) einen geneigten Abschnitt (40) aufweist, der vom unteren Ende des Körpers (50) ausgehend von einem tiefliegenden Ende zu einem obenliegenden Ende (41) vor dem aktiven Teil der Drehbewegung durchlaufen wird, so dass der Zapfen bezüglich des Rads (31) vorspringend herausbewegt wird.

10. Schloss nach Anspruch 9, **dadurch gekennzeichnet, dass** die Rampe (38) einen tiefliegenden Abschnitt (39) aufweist, der sich in Verlängerung des tiefliegenden Endes mit geneigtem Abschnitt befindet und über eine Stufe (42) mit dem obenliegenden Ende verbunden ist.

11. Schloss nach Anspruch 10, **dadurch gekennzeichnet, dass** die Stufe (42) im wesentlichen zu Beginn des aktiven Bewegungsteils des Zapfens angeordnet ist, wobei der tiefliegende Abschnitt (39) im wesentlichen in senkrechter Verlängerung zum aktiven Bewegungsteil des Zapfens angeordnet ist.

12. Schloss nach einem der Ansprüche 1 bis 11, **dadurch gekennzeichnet, dass** es ein Antriebszwischenglied (21) enthält, das so angeordnet ist, dass es die kinematische Antriebskette (23, 31, 43) mit der Sperre (8) verbindet, wobei das Antriebszwischenglied zwischen einer Ruhestellung, in der ein Schenkel (21c, 30) des Antriebszwischenglieds die Bewegung des Körpers (43) unterbindet, und einer Aktivstellung beweglich ist, in welcher das Antriebszwischenglied die Sperre (8) aus der Haltestellung herausbringt, so dass das Schloss geöffnet wird, wobei der Zapfen den Schenkel (21c, 30) im Laufe des aktiven Bewegungsteils so verschiebt, dass das Antriebszwischenglied (21) von der Ruhestellung in die Aktivstellung verlagert wird.

13. Schloss nach Anspruch 12, **dadurch gekennzeichnet, dass** der Zapfen einen Kopf (44) enthält, der sich am Schenkel (21c, 30) abstützten kann, um den Zapfen während des aktiven Bewegungsteils des Zapfens (43) bezüglich des Rades (31) vorspringend zu halten.

14. Schloss nach Anspruch 13, **dadurch gekennzeichnet, dass** das manuelle Steuermittel (22) mit dem Antriebszwischenglied (21) zusammenwirken kann, um es in die Aktivstellung zu verlagern, so dass im Falle eines Stillstands des elektrischen Betätigungsglieds (23) der Schenkel (21c, 30) von unterhalb des Kopfs (44) mit einer manuellen Verlagerung des Antriebszwischenglieds zurückgezogen werden kann, um den Zapfen (43) in das Rad (31) einzufahren.

15. Schloss nach einem der Ansprüche 11 und 14 zusammengenommen, **dadurch gekennzeichnet, dass** der Zapfen (43) mit dem Schenkel (30) im wesentlichen zum Zeitpunkt des Passierens der Stufe (42) in Kontakt gelangt, wobei der Zapfen über einen Kopf (44) in Anlage am Schenkel (30) gehalten wird und nach Passieren der Stufe (42) nicht mit der Rampe (38) in Kontakt steht.

16. Schloss nach Anspruch 15, **dadurch gekennzeichnet, dass** am Ende des aktiven Bewegungsteils des Zapfens (43) der Schenkel (21c) dem Zapfen entweicht, wobei der Zapfen im wesentlichen am tiefliegenden Ende des geneigten Abschnitts (40) wieder auf die Rampe (38) trifft.

17. Schloss nach Anspruch 16, **dadurch gekennzeichnet, dass** das Durchlaufen des geneigten Abschnitts (40) einem inaktiven Teil der Drehbewegung des Zapfens (43) entspricht, bei dem der Zapfen nicht mit dem Antriebszwischenglied (21) zusammenwirkt.
